# EUROPÄISCHE PATENTSCHRIFT

(11) **EP 2 592 970 B1**
(45) Veröffentlichungstag und Bekanntmachung des Hinweises auf die Patenterteilung: **18.05.2016**
(21) Anmeldenummer: 11729419.9
(22) Anmeldetag: 05.07.2011
(51) Int. Cl.: A47B 57/06, A47B 96/02, F25D 25/02, F25D 25/04

(54) **KÄLTEGERÄT, INSBESONDERE HAUSHALTSKÄLTEGERÄT**
REFRIGERATOR, IN PARTICULAR A DOMESTIC REFRIGERATOR
APPAREIL FRIGORIFIQUE, NOTAMMENT APPAREIL FRIGORIFIQUE MÉNAGER

(30) Priorität: 15.07.2010 DE 102010031412
(43) Veröffentlichungstag der Anmeldung: 22.05.2013
(73) Patentinhaber: BSH Hausgeräte GmbH, 81739 München (DE)
(72) Erfinder: DEISSLER, Stefan, 86720 Nördlingen (DE); FINK, Jürgen, 89547 Gerstetten (DE); FRONMÜLLER, Andrea, 89547 Gerstetten (DE)
(86) Internationale Anmeldenummer: PCT/EP2011/061277
(87) Internationale Veröffentlichungsnummer: WO 2012/007314

(56) Entgegenhaltungen:
- WO-A1-03/038356
- WO-A2-2009/083354
- US-A- 3 352 431
- US-A1- 2006 125 362

## Beschreibung

Die Erfindung betrifft ein Kältegerät, insbesondere ein Haushaltskältegerät, nach dem Oberbegriff des Patentanspruches 1.

Die in den Kühlfächern von Kältegeräten verfügbaren Stauhöhe kann mit Hilfe von höhenverstellbaren Ablageböden variierbar gestaltet sein. Zum Variieren der Stauhöhe sind Höhenverstelleinrichtungen bekannt, die trotz Beladung mit Kühlgut eine Höhenverstellung des Ablagebodens ermöglichen.

Aus der WO 03/038356 A ist ein Kältegerät mit einem solchen höhenverstellbaren Ablageboden bekannt. Der Ablageboden ist an beiden Seiten über gerätetürseitige Tragarme sowie rückwandseitige Tragarme an den Seitenwänden des Kühlraums des Kältegerätes montiert. Dadurch kann der Ablageboden entlang einer kreisförmigen Bewegungsbahn zwischen einer Hochstellung einer Tiefstellung höhenverstellt werden. Der Tragarm ist einerseits an einer gehäusefesten ersten Achse und andererseits an einer achsparallelen zweiten Achse am Ablageboden angelenkt. Die kreisförmige Bewegungsbahn zwischen der Hoch- und Tiefstellung wird dabei jeweils durch die Rückwand des Kühlraums begrenzt. In der Hochstellung ist der Ablageboden in Anlage mit der Rückwand des Kühlraums, die somit als ein Bewegungsanschlag dient. In der Tiefstellung hängen die Tragarme lose nach unten, wodurch sich eine stabile untere Tiefstellung des Ablagebodens ergibt. Eine Schwenkbewegung des Ablagebodens nach hinten wird ebenfalls durch die als Bewegungsanschlag dienende Rückwand begrenzt.

Ein Kältegerät nach dem Oberbegriff des Anspruchs 1 ist aus US 3 352 431 A bekannt.

Die Aufgabe der Erfindung besteht darin, ein Kältegerät, insbesondere Haushaltskältegerät, mit einem höhenverstellbaren Ablageboden bereitzustellen, dessen Funktionsfähigkeit dauerhaft mit einfachen Mitteln gewährleistet ist.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination oder ein Weinlagerschrank.

Die Aufgabe der Erfindung ist durch die Merkmale des Patentanspruches 1 gelöst. Bevorzugte Weiterbildungen der Erfindung sind in den Unteransprüchen offenbart.

Das erfindungsgemäße Kältegerät weist zumindest einen Ablageboden auf, der zwischen Hochstellung und einer Tiefstellung entlang einer kreisförmigen Bewegungsbahn höhenverstellbar ist. Der Ablageboden ist über zumindest einen, um eine gehäusefeste erste Achse schwenkbaren Schwenkarm an Seitenwänden des Kühlraums montiert. Der Schwenkarm ist zudem an einer zur gehäusefesten Achse parallelen zweiten Achse am Ablageboden angelenkt. Die kreisförmige Bewegungsbahn des Ablagebodens ist dabei durch Bewegungsanschläge begrenzt. Erfindungsgemäß sind die Bewegungsanschläge unmittelbar als Anschlagabschnitte am Schwenkarm ausgebildet und in Anlage mit korrespondierenden Gegenkonturen am Ablageboden bringbar. Der höhenverstellbare Ablageboden schlägt daher nicht mehr, wie im Stand der Technik, bei Erreichen der Hochstellung oder Tiefstellung mit seiner Hinterkante gegen die Kühlraum-Rückwand, sondern gegen die am Schwenkarm ausgebildeten Anschlagabschnitte.

Von Vorteil ist es, wenn in der Hochstellung des Ablagebodens ein unbeabsichtigtes Herunterklappen in die Tiefstellung verhindert ist. Ebenso ist ein unbeabsichtigtes Hochklappen des Ablagebodens von der Tiefstellung in die Hochstellung zu verhindern. Vor diesem Hintergrund kann zumindest ein Arretierelement vorgesehen sein, insbesondere ein Rastelement, mit dem der Ablageboden in der Hochstellung und/oder in der Tiefstellung lösbar verrastet werden kann.

Das Arretierelement kann dabei unabhängig von den am Ablageboden und am Schwenkarm vorgesehenen Anschlag- und Gegenkonturen angeordnet werden. Aus Gründen der Bauteilreduzierung ist es jedoch besonders von Vorteil, wenn das Arretierelement unmittelbar jeweils in den, mit den Anschlagabschnitten zusammenwirkenden Gegenprofilen des Ablagebodens ausgebildet ist. Bei Erreichen des Gegenpröfils wird daher der am Schwenkarm gebildete Anschlagabschnitt unmittelbar mit dem Arretierelement verrastet.

Der Schwenkarm kann im Wesentlichen parallel zur jeweils zugeordneten Kühlraum-Seitenwand seine Schwenkbewegung ausführen und einen Achszapfen aufweisen, der in etwa rechtwinklig in den Kühlraum hinein abragt sowie zur Bildung der oben genannten zweite Achse am Ablageboden angelenkt ist.

Bevorzugt ist es, wenn die Anschlagabschnitte des Schenkarms sowie die zugehörigen Gegenkonturen am Ablageboden jeweils sichtgeschützt sowie geschützt vor äußeren mechanischen Einflüssen angeordnet sind. Deshalb ist es besonders bevorzugt, wenn die mit den Anschlagkonturen zusammenwirkenden Gegenkonturen an der Unterseite des Ablagebodens angeordnet sind. Gleiches gilt auch für das bereits erwähnte Arretierelement sowie für den Achszapfen des Schwenkarms, das ebenfalls sichtgeschützt an der Unterseite des Ablagebodens angeordnet sein kann. Für eine kompakte Gestaltung der Höhenverstellung ist es daher weiterhin vorteilhaft, wenn die Anschlagabschnitte zur Begrenzung der Bewegungsbahn des Ablagebodens unmittelbar am Achszapfen des Schwenkarms ausgebildet sind.

Die Anschlagabschnitte können bevorzugt um einen Exzenterabstand exzentrisch von der zweiten Achse abragen, an der der Schwenkarm am Ablageboden angelenkt ist. Insbesondere können die Anschlagabschnitte ausgehend vom Achszapfen des Schwenkarms radial nach außen um den Exzenterabstand abragen.

Fertigungstechnisch vorteilhaft kann der Schwenkarm als ein Stangenprofil bzw. ein Drahtstück ausgeführt sein, in dem der Schwenkarm, der Achszapfen und/oder die Anschlagkonturen materialeinheitlich und/oder einstückig ausgebildet sein können. Die Anschlagabschnitte können dabei an einem U-förmigen Bügel des Stangenprofils ausgebildet sein. Dieser Bügel kann vorteilig am Übergang zwischen dem Schwenkarm und dem rechtwinklig abstehenden Achszapfen angeordnet sein.

In einer Ausführungsform kann der Ablageboden an jeder der gegenüberliegenden Seitenwände des Kühlraums über zumindest einen Schwenkarm höhenverstellbar gehaltert sein. Die beiden Schwenkarme können für eine synchrone Betätigung miteinander bewegungsgekoppelt sein. Besonders von Vorteil ist es daher, wenn in dem oben erwähnten Stangenprofil beide Schwenkarme gemeinsam ausgebildet sind. In diesem Fall können die beiden zueinander achsparallel ausgerichteten Achszapfen der Schwenkarme einstückig ineinander übergehen.

In einer weiteren Ausführungsform kann der Ablageboden an jeder der gegenüberliegenden Seitenwände des Kühlraums jeweils einen vorderen gerätetürseitigen Schwenkarm und einen hinteren, das heißt rückwandseitigen Schwenkarm aufweisen, die jeweils den Ablageboden höhenverstellbar haltern. Die gerätetürseitigen sowie rückwandseitigen Schwenkarme können dabei jeweils über eine Kopplungselement miteinander bewegungsgekoppelt sein, wodurch eine gleichsinnige Schwenkbewegung der beiden Schwenkarme gewährleistet werden kann, während eine gegensinnige Schwenkbewegung der Schenkarme unterbunden ist. Auf diese Weise können Schrägstellungen des an sich stets in horizontaler Ausrichtung befindlichen Ablagebodens vermieden werden.

Bevorzugt kann die erfindungsgemäße Höhenverstelleinrichtung auch in herkömmlichen gestalteten Kältegeräten nachgerüstet werden. Hierzu kann der zumindest eine Schwenkarm nicht unmittelbar in der Kühlraum-Seitenwand gelagert sein, sondern kann der Schwenkarm mit seiner gehäusefesten ersten Achse an einer Tragschiene angelenkt sein, die wiederum lösbar im Kühlraum gehaltert werden kann. Die Tragschiene kann dabei so gestaltet sein, dass eine Montage an Tragrippen ermöglicht ist, die üblicher Weise zur Auflage von herkömmlichen Ablageböden an den Seitenwänden angeformt sind.

Zudem kann der Schwenkarm mit Bremskörpern zusammenwirken, die insbesondere eine Verstellbewegung von der Hochstellung in die Tiefstellung abbremsen können.

Nachfolgend ist ein Ausführungsbeispiel der Erfindung anhand der beigefügten Figuren beschrieben.

Es zeigen:
- Fig. 1: in einer perspektivischen Teilschnittansicht einen in einem Kühlraum eines Kältegerätes angeordneten, höhenverstellbaren Ablageboden;
- Fig. 2: in einer perspektivischen Teilansicht den höhenverstellbaren Ablageboden im ausgebauten Zustand sowie in seiner Hochstellung;
- Fig. 3 bis 5: jeweils Prinzipdarstellungen des Ablagebodens in der Hochstellung, einer Mittelstellung sowie einer Tiefstellung; und
- Fig. 6: in einer weiteren perspektivischen Teilansicht den höhenverstellbaren Ablageboden.

In der Fig. 1 ist in einer Teilansicht ein in einem Kühlraum 1 eines Kältegerätes eingebauter höhenverstellbarer Ablageboden 3 gezeigt. Der Kühlraum 1 ist in Geräteseitenrichtung x durch Seitenwände 4 sowie in Bautiefenrichtung y durch eine Rückwand 5 begrehzt. Die Wände 4, 5 sind Bestandteil eines herkömmlichen, aus Kunststoff tiefgezogenen Innenbehälters, der von einem hier nicht dargesellten Isolierschaum umgeben ist. Der Innenbehälter weist eine frontseitige Beschickungsöffnung 6 auf, die über eine hier nicht dargestellte Gerätetür verschließbar ist. An den beiden Seitenwänden 4 sind zudem an sich bekannte Tragrippen 7 zur Auflage von herkömmlichen, hier nicht gezeigten Ablageböden eingeformt.

Der in der Fig. 1 gezeigte Ablageboden 3 wird von jeweils zwei gerätetürseitigen Schwenkarmen 8 und zwei rückwandseitigen Schwenkarmen 8 getragen. Die Schwenkarme 8 sind wiederum an seitliche Tragschienen 9 angelenkt, die lösbar an korrespondierenden Tragrippen 7 der Seitenwände 4 montiert sind. Der Ablageboden 3 bildet zusammen mit den Tragschienen 9 ein Bauteilmodul, mit dem gegebenenfalls das Kältegerät nachgerüstet werden kann. Im Einbauzustand sind die Tragschienen 9 in später beschriebener Weise an den Tragrippen 7 gehaltert.

Die Schwenkarme 8 sind im gezeigten Ausführungsbeispiel jeweils rechtwinklig abgebogene Enden von querverlaufenden Profilstangen 14, 15. Diese sind derart profiliert, dass der Ablageboden 3 gemäß der Fig. 1 zwischen einer gezeigten Hochstellung I und einer nur angedeuteten Tiefstellung II entlang einer kreisförmigen Bewegungsbahn B höhenverstellbar ist.

In der Fig. 2 in perspektivischer Schnittdarstellung das Bauteilmodul im ausgebauten Zustand gezeigt, wobei sich der Ablageboden 3 gegenüber der Tragschiene 9 in der Hochstellung I befindet. Jeder der Schwenkarme 8 mit einem ersten Achszapfen 17 an der Tragschiene 9 angelenkt, wodurch eine gehäusefeste erste Achse A1 gebildet ist. Die Schwenkarme 8 sind außerdem jeweils mit einem zweiten Achszapfen 18 am Ablageboden 3 angelenkt, wodurch eine zur gehäusefesten Achse A1 parallele zweite Achse A2 am Ablageboden 3 gebildet ist. Hierzu sind an einem Kunststoffrahmen 12 des Ablagebodens 3, der eine Glasplatte 11 einfasst, nach unten C-förmig offene Lagerbuchsen 13 angeformt, in denen jeweils die gerätetürseitige Profilstange 14 sowie die rückwandseitige Profilstange 15 gelagert sind. Die in den Lagerbuchsen 13 drehgelagerten zweiten Achszapfen 17 der Schwenkarme 8 gehen dabei einstückig in das Mittelteil der Profilstangen 14, 15 über.

Wie aus der Fig. 2 hervorgeht, ist jeweils am Übergang zwischen dem parallel zur Seitenwand 4 schwenkbaren Schwenkarm 8 und dem quer verlaufenden Achszapfen 17 der Profilstangen 14, 15 ein U-förmiger Bügel 20 angeformt. Der Bügel 20 ragt ausgehend von der zweiten Achse A2 über einen Abstand c mit zwei U-Schenkeln 21, 22 radial nach außen ab, die über einen Quersteg 23 miteinander verbunden sind.

Der Achsabstand b zwischen den beiden Achsen A1 und A2 entspricht dem Radius der kreisförmigen Bewegungsbahn B, entlang der der Ablageboden 3 zwischen der Hochstellung I und der Tiefstellung II geschwenkt wird. Der in den beiden Profilstangen 14, 15 integrierte U-förmige Bügel 20 bildet dabei Bewegungsanschläge 20a, 20b, mit denen die kreisförmige Bewegungsbahn B des Ablagebodens 3 zwischen der Hochstellung I (Fig. 3) und der Tiefstellung II (Fig. 5) begrenzt ist.

In der in den Fig. 2 und 3 gezeigten Hochstellung I ist der U-förmige Bügel 20 in horizontaler Ebene ausgerichtet und mit seinem Bewegungsanschlag 20a in Anlage mit der Unterseite des Ablagebodens 3. Der davon abgewandte Bewegungsanschlag 20b liegt dagegen frei. Zur Arretierung des Ablagebodens 3 in der Hochstellung ist der in Seitenrichtung x innere U-Schenkel 22 des rückwandseitigen U-Bügels 20 gemäß der Fig. 2 in lösbarem Rasteingriff mit einem Rastelement 24, das im rückwandseitigen hinteren Bereich des Kunststoffrahmens 12 angeformt ist.

Nachfolgend wird anhand der Fig. 3 bis 5 eine Höhenverstellung des Ablagebodens 3 von der Hochstellung I in die Tiefstellung II beschrieben. So ist zunächst benutzerseitig durch eine ruckartige Bewegung des Ablagebodens 3 die Rastverbindung zwischen dem Rastelement 24 und dem U-förmigen Bügel 20 der rückwandseitigen Profilstange 15 zu lösen. Anschließend kann der Ablageboden 3 entlang der kreisförmigen Bewegungsbahn B über die in der Fig. 3 gezeigte Mittelstellung bis in die Tiefstellung II nach unten geschwenkt werden. Der Verstellvorgang wird mittels der ebenfalls nach unten klappenden Schwenkarme 8 geführt. Wie aus dem anhand der Fig. 3 bis 5 veranschaulichten Bewegungsablauf hervorgeht, löst sich der U-förmige Bügel 20 bei der Schwenkbewegung nach unten von dem Rastelement 24. Bei der Schwenkbewegung nach unten eilt der U-förmige Bügel 20 dem Ablageboden 3 voraus und wird dieser um 180° wieder in horizontale Ausrichtung geschwenkt, wie es in der Fig. 5 gezeigt ist. In der Fig. 5 ist nunmehr der Bewegungsanschlag 20b des Bügels 20 in Anlage mit der Unterseite des Ablagebodens 3, während der Bewegungsanschlag 20a freiliegt. Zudem ist das in der Fig. 2 gezeigte gerätetürseitige Rastelement 25 in Eingriff mit dem inneren U-Schenkel 22 des gerätetürseitigen Schwenkarms 8, um den Ablageboden 3 in der Tiefstellung II zu arretieren. Der Bewegungsablauf des Ablagebodens 3 entlang der kreisförmigen Bewegungsbahn B erfolgt also solange, bis der Bewegungsanschlag 20b des U-förmigen Bügels 20 in Anlage mit der Unterseite des Ablagebodens 3 tritt und der Bügel 20 mit dem Rastelement 25 verrastet. Entsprechend ist die kreisförmige Bewegungsbahn B zwischen den beiden Stellungen I und II auf einen Schwenkwinkel von 180° begrenzt.

Wie aus der Fig. 2 hervorgeht, sind die U-förmigen Bügel 20 der beiden Profilstangen 14, 15 jeweils an den Querstegen 23 mittels einer Koppelstange 29 bewegungsgekoppelt. Die Koppelstange 29 verhindert, dass sich die gerätetürseitigen und rückwandseitigen Schwenkarme 8 ausgehend von der in der Fig. 3 gezeigten Mittelstellung nicht in gegensinniger Richtung weiterdrehen, wodurch der Ablageboden 3 ausgehend von seiner horizontalen Ausrichtung in eine Kippstellung gelangen würde.

In der Fig. 6 ist eine der Tragschienen 9 des Ablagebodens 3 in einer Ansicht von seitlich außen gezeigt. Die Tragschiene 9 ist demzufolge mit einem horizontalen Auflagesteg 31 ausgebildet, der im Einbauzustand auf den Tragrippen 7 aufliegt und korrespondierend zum Verlauf der Auflageflächen der Tragrippen 7 mit einer Abstufung 33 versehen ist. Die Tragschiene 9 weist zudem an ihrer, in der Fig. 5 linken Seite Klemmprofile 35 auf. Diese untergreifen im Einbauzustand die Tragrippen 7, um das Bauteilmodul sicher im Kühlraum zu fixieren.

Oberhalb des Auflagestegs 31 weist die Tragschiene 9 Lagerbuchsen 37 auf, in denen die Achszapfen 17 der Schwenkarme 8 gelagert sind. In den Lagerbuchsen 37 sind nicht näher gezeigte Bremskörper integriert. Diese wirken unter Aufbau einer Bremskraft einer Drehbewegung der Achszapfen 17 entgegen, wodurch die Verstellbewegung des Ablagebodens abgebremst wird.

### BEZUGSZEICHENLISTE

- 1: Kühlraum
- 3: Ablageboden
- 4: Seitenwände
- 5: Rückwand
- 6: Beschickungsöffnung
- 7: Tragrippen
- 8: Schwenkarm
- 9: Tragschienen
- 11: Glasplatte
- 12: Kunststoffrahmen
- 13: Lagerbuchsen
- 14, 15: Profilstangen
- 17, 18: Achszapfen
- 20: U-förmiger Bügel
- 21, 22: U-Schenkel
- 23: Quersteg
- 24, 25: Rastelemente
- 29: Koppelstange
- 31: Auflagesteg
- 33: Abstufung
- 35: Klemmprofile
- 37: Lagerbuchsen
- I: Hochstellung
- II: Tiefstellung
- A1: gehäusefeste erste Achse
- A2: zweite Achse
- B: kreisförmige Bewegungsbahn
- a, b: Abstände
- x: Geräteseitenrichtung
- y: Bautiefenrichtung

## Patentansprüche

1. Kältegerät, insbesondere Haushaltskältegerät, mit zumindest einem Ablageboden (3), der an einem, an einer gehäusefesten ersten Achse (A1) angelenkten Schwenkarm (8) montiert ist, der an einer zur gehäusefesten Achse (A1) parallelen zweiten Achse (A2) am Ablageboden (3) derart angelenkt ist, dass der Ablageboden (3) zwischen einer Hochstellung (I) und einer Tiefstellung (11) entlang einer im Wesentlichen kreisförmigen Bewegungsbahn (B) höhenverstellbar ist, die durch Bewegungsanschläge (20a, 20b) begrenzt ist, **dadurch gekennzeichnet, dass** die Bewegungsanschläge (20a, 20b) als Anschlagabschnitte unmittelbar am Schwenkarm (8) ausgebildet sind, die mit einer korrespondierenden Gegenkontur am Ablageboden (3) in Anlage bringbar sind.

2. Kältegerät nach Anspruch 1, **dadurch gekennzeichnet, dass** die Gegenkontur zumindest ein Arretierelement (24, 25) aufweist, das den Ablageboden (3) in der Hochstellung (I) oder in der Tiefstellung (II) arretiert, insbesondere lösbar verrastet.

3. Kältegerät nach Anspruch 1 oder 2, **dadurch gekennzeichnet, dass** der Schwenkarm (8) einen ersten und einen zweiten Achszapfen (17, 18) aufweist, die zur Bildung der ersten und zweiten Achsen (A1, A2) an einer Seitenwand (4) des Kühlraums (1) des Kältegeräts und am Ablageboden (3) angelenkt sind.

4. Kältegerät nach einem der Ansprüche 1, 2 oder 3, **dadurch gekennzeichnet, dass** die Anschlagabschnitte (20a, 20b) und/oder die Achszapfen (17, 18) materialeinheitlich und/oder einstückig am Schwenkarm (8) ausgebildet sind.

5. Kältegerät nach einem der vorhergehenden Ansprüche, **dadurch gekennzeichnet, dass** der Schwenkarm (8) als ein Stangenprofil bzw. Drahtstück ausgeführt ist, dessen Anschlagabschnitte (20a, 20b) und/oder Achszapfen (17, 18) in einem Biegeprozess formbar sind.

6. Kältegerät nach einem der vorhergehenden Ansprüche, **dadurch gekennzeichnet, dass** die Anschlagabschnitte (20a, 20b) an einem insbesondere U-förmigen Bügel (20) ausgebildet sind, der von der zweiten Achse (A2) des Schwenkarms (8) radial abragt.

7. Kältegerät nach einem der vorhergehenden Ansprüche, **dadurch gekennzeichnet, dass** die Anschlagabschnitte (20a, 20b) am Übergang zwischen dem Schwenkarm (8) und dem ablagebodenseitigen Achszapfen (18) angeordnet ist.

8. Kältegerät nach einem der vorhergehenden Ansprüche, **dadurch gekennzeichnet, dass** die Anschlagabschnitte (20a, 20b) bis um einen Abstand (c) exzentrisch von der zweiten Achse (A2) abragen.

9. Kältegerät nach einem der vorhergehenden Ansprüche, **dadurch gekennzeichnet, dass** die mit den Anschlagabschnitten (20a, 20b) zusammenwirkende Gegenkontur des Ablagebodens (3) und/oder das Arretierelement (24, 25) an der Unterseite des Ablagebodens (3) angeordnet sind.

10. Kältegerät nach einem der vorhergehenden Ansprüche, **dadurch gekennzeichnet, dass** der Ablageboden (3) an jeder der gegenüberliegenden Seitenwände (4) des Kühlraums (1) über zumindest einen Schwenkarm (8) höhenverstellbar gehaltert ist, wobei die beiden Schwenkarme (8) insbesondere gemeinsam in dem Stangenprofil (14, 15) ausgebildet sind.

11. Kältegerät nach einem der vorhergehenden Ansprüche, **dadurch gekennzeichnet, dass** der Ablageboden (3) an jeder der gegenüberliegenden Seitenwänden (4) des Kühlraums (1) jeweils über einen gerätetürseitigen Schwenkarm (8) und einen rückwandseitigen Schwenkarm (8) höhenverstellbar gehaltert ist.

12. Kältegerät nach Anspruch 11, **dadurch gekennzeichnet, dass** der gerätetürseitige Schwenkarm (8) und der rückwandseitige Schwenkarm (8) über ein Kopplungselement (29) miteinander bewegungsgekoppelt ist, wodurch eine gleichsinnige Schwenkbewegung der beiden Schwenkarme (8) gewährleistet ist.

13. Kältegerät insbesondere nach einem der vorhergehenden Ansprüche, **dadurch gekennzeichnet, dass** der Schwenkarm (8) mit seiner gehäusefesten ersten Achse (A1) an einem von der Seitenwand (4) lösbar montierbaren Tragelement (9) angelenkt ist, wobei insbesondere der gerätetürseitige Schwenkarm (8) und der rückwandseitige Schwenkarm (8) an einem gemeinsamen Tragelement (9) angelenkt sind.

14. Kältegerät nach Anspruch 13, **dadurch gekennzeichnet, dass** das Tragelement (9) des Ablagebodens (3) an Tragrippen (7) lösbar gehaltert sind, die zur Auflage von herkömmlichen Ablageböden an den Seitenwänden (4) des Kühlraums (1) angeformt sind.

## Claims

1. Refrigerator, in particular domestic refrigerator, having at least one storage shelf (3), which is mounted on a pivot arm (8) hinged on a first axis (A1) fixed to the housing, which is hinged on a second axis (A2) on the storage shelf (3) which is parallel to the axis (A1) fixed to the housing, such that the storage shelf (3) is height-adjustable between a raised position (I) and a down position (II) along a substantially circular movement path (B), which is delimited by movement stops (20a, 20b), **characterised in that** the movement stops (20a, 20b) as stop sections are embodied directly on the pivot arm (8) and can be brought into contact with a corresponding counter contour on the storage shelf (3).

2. Refrigerator according to claim 1, **characterised in that** the counter contour has at least one locking element (24, 25) which locks the storage shelf (3) in the raised position (I) or in the down position (II), in particular detachably snaps thereon.

3. Refrigerator according to claim 1 or 2, **characterised in that** the pivot arm (8) has a first and a second axle journal (17, 18), which is hinged on a side wall (4) of the refrigerating zone (1) of the refrigerator and on the storage shelf (3) in order to form the first and second axes (A1, A2).

4. Refrigerator according to one of claims 1, 2 or 3, **characterised in that** the stop sections (20a, 20b) and/or the axle journals (17, 18) are embodied from the same material and/or in one piece on the pivot arm (8).

5. Refrigerator according to one of the preceding claims, **characterised in that** the pivot arm (8) is embodied as a bar profile or wire piece, the stop sections (20a, 20b) and/or axle journals (17, 18) of which can be deformed in a bending process.

6. Refrigerator according to one of the preceding claims, **characterised in that** the stop sections (20a, 20b) are embodied on an in particular U-shaped lug (20), which protrudes radially from the second axis (A2) of the pivot arm (8).

7. Refrigerator according to one of the preceding claims, **characterised in that** the stop sections (20a, 20b) are arranged at the transition between the pivot arm (8) and the axle journal (18) on the storage shelf side.

8. Refrigerator according to one of the preceding claims, **characterised in that** the stop sections (20a, 20b) protrude eccentrically from the second axis (A2) up to a spacing (c).

9. Refrigerator according to one of the preceding claims, **characterised in that** the counter contour of the storage shelf (3) which interacts with the stop sections (20a, 20b) and/or the locking element (24, 25) are arranged on the underside of the storage shelf (3).

10. Refrigerator according to one of the preceding claims, **characterised in that** the storage shelf (3) is held in a height-adjustable manner on each of the opposing side walls (4) of the refrigerating zone (1) by way of at least one pivot arm (8), wherein the two pivot arms (8) are embodied in particular jointly in the rod profile (14, 15).

11. Refrigerator according to one of the preceding claims, **characterised in that** the storage shelf (3) is held in a height-adjustable manner on each of the opposing side walls (4) of the refrigerating zone (1) in each case by way of a pivot arm (8) on the side of the device door and a pivot arm (8) on the rear wall side.

12. Refrigerator according to claim 11, **characterised in that** the pivot arm (8) on the side of the device door and the pivot arm (8) on the rear wall side are coupled with movement with one another by way of a coupling element (29), as a result of which a concordant pivot movement of the two pivot arms (8) is ensured.

13. Refrigerator, in particular according to one of the preceding claims, **characterised in that** the pivot arm (8) with its first axis (A1) fixed to the housing side is hinged on a support element (9) which is detachably assembled from the side wall (4), wherein the pivot arm (8) on the device door side and the pivot arm (8) on the rear wall side are in particular hinged on a joint support element (9).

14. Refrigerator according to claim 13, **characterised in that** the support element (9) of the storage shelf (3) is detachably held on the support ribs (7) which are moulded on the side walls (4) of the refrigerating zone (1) in order to support conventional storage shelves.

## Revendications

1. Appareil frigorifique, en particulier appareil frigorifique ménager, avec au moins une tablette (3) montée sur un bras pivotant (8) articulé à un premier axe (A1) fixe à la carcasse, lequel bras est articulé de telle manière à un deuxième axe (A2) parallèle au premier axe (A1) fixe à la carcasse sur la tablette (3) que la tablette (3) est réglable en hauteur entre une position haute (I) et une position basse (II) le long d'une trajectoire de déplacement (B) essentiellement circulaire, limitée par des butées de déplacement (20a, 20b), **caractérisé en ce que** les butées de déplacement (20a, 20b) sont exécutées sous forme de sections de butée directement sur le bras pivotant (8), lesquelles sections peuvent être mises en contact avec un contre-profil correspondant sur la tablette (3).

2. Appareil frigorifique selon la revendication 1, **caractérisé en ce que** le contre-profil présente au moins un élément d'arrêt (24, 25) qui arrête la tablette (3) en position haute (I) ou en position basse (II), lequel élément est en particulier enclenché de manière amovible.

3. Appareil frigorifique selon la revendication 1 ou 2, **caractérisé en ce que** le bras pivotant (8) présente un premier et un deuxième tourillon d'axe (17, 18) articulés à une paroi latérale (4) de l'espace frigorifique (1) de l'appareil frigorifique et sur la tablette (3) afin de constituer le premier et le deuxième axe (A1, A2).

4. Appareil frigorifique selon l'une des revendications 1, 2 ou 3, **caractérisé en ce que** les sections de butée (20a, 20b) et/ou les tourillons d'axe (17, 18) sont exécutés en uniformité de matériau et/ou en une pièce sur le bras pivotant (8).

5. Appareil frigorifique selon l'une des revendications précédentes, **caractérisé en ce que** le bras pivotant (8) est exécuté sous forme de barre profilée resp. de morceau de câble dont les sections de butée (20a, 20b) et/ou les tourillons d'axe (17,18) peuvent être formés lors d'un processus de cintrage.

6. Appareil frigorifique selon l'une des revendications précédentes, **caractérisé en ce que** les sections de butée (20a, 20b) sont exécutées sur un étrier en particulier en forme de U (20), lequel fait saillie radialement par rapport au deuxième axe (A2) du bras pivotant (8).

7. Appareil frigorifique selon l'une des revendications précédentes, **caractérisé en ce que** les sections de butée (20a, 20b) sont situées à la transition entre le bras pivotant (8) et le tourillon d'axe (18) côté tablette.

8. Appareil frigorifique selon l'une des revendications précédentes, **caractérisé en ce que** les sections de butée (20a, 20b) font saillie de manière excentrique jusqu'à un écartement (c) par rapport au deuxième axe (A2).

9. Appareil frigorifique selon l'une des revendications précédentes, **caractérisé en ce que** le contre-profil de la tablette (3) qui coopère avec les sections de butée (20a, 20b) et/ou l'élément d'arrêt (24, 25) sont disposés sur le dessous de la tablette (3).

10. Appareil frigorifique selon l'une des revendications précédentes, **caractérisé en ce que** la tablette (3) est maintenue de manière réglable en hauteur sur chacune des parois latérales opposées (4) de l'espace frigorifique (1) via au moins un bras pivotant (8), dans lequel les deux bras pivotants (8) sont en particulier exécutés ensemble dans la barre profilée (14, 15).

11. Appareil frigorifique selon l'une des revendications précédentes, **caractérisé en ce que** la tablette (3) est maintenue de manière réglable en hauteur sur chacune des parois latérales opposées (4) de l'espace frigorifique (1) respectivement via un bras pivotant (8) situé du côté de la porte de l'appareil ainsi que via un bras pivotant (8) situé sur le côté arrière de l'appareil.

12. Appareil frigorifique selon la revendication 11, **caractérisé en ce que** le bras pivotant (8) situé du côté de la porte de l'appareil et le bras pivotant (8) situé sur le côté arrière de l'appareil sont couplés l'un à l'autre de manière mobile via un élément de couplage (29), ce qui garantit un mouvement pivotant de même sens des deux bras pivotants (8).

13. Appareil frigorifique en particulier selon l'une des revendications précédentes, **caractérisé en ce que** le bras pivotant (8) est articulé à un élément de support (9) monté de manière amovible de la paroi latérale (4) par son premier axe (A1) fixe à la carcasse, dans lequel en particulier le bras pivotant (8) situé du côté de la porte de l'appareil et le bras pivotant (8) situé sur le côté arrière de l'appareil sont articulés à un élément de support (9) commun.

14. Appareil frigorifique selon la revendication 13, **caractérisé en ce que** l'élément de support (9) de la tablette (3) est maintenu de manière amovible sur les renforts de support (7) formés pour la dépose de tablettes usuelles sur les parois latérales (4) de l'espace frigorifique (1).
